# FASCICULE DE BREVET EUROPEEN

(11) **EP 1 066 767 B1**
(45) Date de publication et mention de la délivrance du brevet: **14.07.2004**
(21) Numéro de dépôt: 00810573.6
(22) Date de dépôt: 30.06.2000
(51) Int. Cl.: A43B 5/04, A43B 7/12

(54) **Article chaussant à tige souple étanche à l'eau**
Schuhwerk mit weichem, nachgebendem, wasserdichtem Oberleder
Footwear provided with soft and watertight upper

(30) Priorité: 09.07.1999 CH 126899
(43) Date de publication de la demande: 10.01.2001
(73) Titulaire: LANGE INTERNATIONAL S.A., 1700 Fribourg (CH)
(72) Inventeur: Orso, Piero, 36022 Cassola (VI) (IT); Cagliari, Peter-Pietro, 31044 Montebelluna (TV) (IT); Quagliotto, Silvio, 31044 Montebelluna (TV) (IT)
(74) Mandataire: Meylan, Robert Maurice

(56) Documents cités:
- EP-A- 0 517 219
- EP-A- 0 615 703
- WO-A-94/09663

## Description

L'invention a pour objet un article chaussant comprenant une tige en matériau souple, étanche à l'eau et présentant une ouverture se fermant par la superposition au moins partielle d'au moins deux parties de la tige.

Généralement, les tiges souples sont constituées d'un matériau extérieur étanche ou doublé par un matériau barrière type GORTEX (marque déposée) et d'un matériau intérieur de confort tel que veloutine, doublant une mousse. Ce matériau de confort, en contact direct avec le pied, est de préférence hydrophobe pour deux raisons, d'une part, pour évacuer la transpiration le plus loin possible du pied et, d'autre part, pour éviter à l'eau extérieure de pénétrer à l'intérieur du chausson par capillarité. Par matériau hydrophobe, on entend aussi bien une matière plastique qu'un matériau tissé ou tricoté sans effet de mèche, c'est-à-dire n'absorbant pas l'eau par capillarité, par exemple un tissu de polypropylène.

Parmi les chaussures de sport, on peut distinguer trois familles, celle constituée des chaussures à coque en matière plastique et chausson intérieur de confort, comprenant les chaussures de ski alpin, celle constituée des chaussures à tige souple et armature ou renforts comprenant notamment les chaussures de surf et les chaussures de patins et celle constituée des chaussures de marche et de montagne dans lesquelles la tige assure à la fois l'étanchéité et le confort.

Dans les chaussures de la première famille, l'étanchéité est généralement assurée par le contact entre les rabats de la coque et une garniture de caoutchouc à l'extrémité antérieure des rabats. Cette étanchéité est parfois complétée par une garniture s'étendant entre les rabats (EP-A-583 565) ou par une membrane rapportée formant une sorte de soufflet entre les rabats (FR-A-2 691 884, EP-A-0 572 775).La garniture d'étanchéité peut faire partie d'une pièce s'étendant sur l'avant et l'un des côtés de la chaussure (EP-A-0 517 219). Il a également été proposé d'améliorer l'étanchéité entre les rabats en formant ou en fixant une lèvre souple à l'extrémité de l'un des rabats (EP-A-0 615 703). La fermeture du chausson intérieur de confort n'est généralement pas étanche.

En ce qui concerne les chaussures à tige souple, il est connu d'assurer l'étanchéité en assurant une continuité de la tige par un soufflet (FR-A-2 022 964). Cette solution a également été adoptée pour des chaussons intérieurs de chaussures de ski rigides (DE-A-27 31 450, FR-A-2 368 239, US-A-4 268 931). La construction à soufflet est également connue pour des bottes en caoutchouc (US 3 006 084).

La construction à soufflet permet d'obtenir une bonne étanchéité, mais le soufflet replié forme une surépaisseur susceptible de créer une zone de compression localisée désagréable. Une réduction de la dimension du soufflet se fait au dépend de l'amplitude d'ouverture de la chaussure et donc du chaussage et du déchaussage. En outre, l'obtention d'un soufflet complique la fabrication de la chaussure. De plus, si le soufflet est rapporté par couture, cette couture constitue une zone de pénétration de l'eau.

L'invention a pour but d'assurer une bonne étanchéité d'un article chaussant à tige souple par des moyens simples et sans soufflet.

L'article chaussant selon l'invention est défini par la revendication 1.

Les parties de la tige qui viennent se superposer lors de la fermeture peuvent être aussi bien des rabats qu'une languette et les bords de l'échancrure fermée par cette languette.

L'article chaussant comprendra de préférence deux, voire trois bourrelets formant deux, voire trois barrières successives à l'eau.

Comme la matière constituant la tige, ces bourrelets sont souples et déformables, en particulier par compression, de telle sorte qu'ils assurent un contact continu et étanche entre les deux parties superposées.

En ce qui concerne les rabats, bien qu'une distinction soit faite entre les chaussures comportant deux rabats identifiables comme tels et les chaussures comprenant un seul rabat, la zone de la tige recouverte par un rabat peut être assimilée à un rabat.

La formation des bourrelets sur les rabats d'une chaussure en matière plastique injectée est difficile en raison des difficultés de démoulage. Ces bourrelets peuvent par contre être aisément obtenus par thermoformage ou thermo compression à plat, par exemple par le procédé décrit dans la demande de brevet CH 1 414/98.

Le dessin annexé représente, à titre d'exemple, trois modes d'exécution de l'article chaussant selon l'invention.

La figure 1 représente une chaussure de ski alpin ajourée à tige souple en position fermée.

La figure 2 représente la tige de la même chaussure en position ouverte.

La figure 3 représente une coupe verticale transversale de la tige représentée à la figure 2.

La figure 4 représente un chausson à languette extérieure.

La figure 5 représente un chausson à languette intérieure.

La chaussure représentée à la figure 1 est constituée essentiellement d'une tige souple 1, d'une armature 2 et d'un collier 3 articulé sur l'armature dans la région malléolaire en un point 4 et en un point opposé situé de l'autre côté de la chaussure.

La tige souple 1 est une tige haute en matériau étanche à l'eau, revêtue d'un rembourrage intérieur par exemple en tissu de polypropylène. Elle s'ouvre sur le devant, presque jusqu'à son extrémité. A cet effet, elle présente deux rabats 5 et 6, mieux visibles à la figure 2. Au moins la face intérieure du rabat 5 est constituée d'un matériau n'absorbant pas l'eau par capillarité. Toute la tige pourrait être munie d'une doublure intérieure en matériau hydrophobe. Le rabat 6 présente, sur sa face extérieure, un premier bourrelet 7 s'étendant de manière continue le long du rabat, en suivant approximativement le contour du bord du rabat 6, et un second bourrelet 8 situé à une certaine distance du bourrelet 7, mais de manière à être recouvert par le rabat 5 lorsque la chaussure est fermée. Lorsque le rabat 5 est appliqué sur le rabat 6 par la boucle de fermeture et de serrage 17, les bourrelets 7 et 8 jouent le rôle de garnitures d'étanchéité. L'étanchéité est principalement assurée par le bourrelet 7, mais le bourrelet 8 constitue une première barrière. Il serait bien entendu possible de prévoir un troisième bourrelet, soit sur le rabat 6, entre les bourrelets 7 et 8, soit sur le rabat 5. Au niveau du cou de pied, la tige présente une partie souple 9 formant soufflet et assurant une continuité entre le rabat 5 et la partie supérieure 10 de la tige tout en permettant la flexion aisée de la tige à ce niveau.

D'une manière générale, les bourrelets peuvent être formés sur l'un ou l'autre rabat ou sur les deux rabats.

L'armature 2, réalisée de préférence en polyuréthanne, constitue un berceau pour la tige 1. Ce berceau comprend le talon 11 de la chaussure muni d'un trottoir arrière 12. A l'avant, le berceau présente un trottoir avant 13. La tige 1 et l'armature 2 sont solidarisées par l'injection d'une matière plastique souple 14. L'armature 2 présente en outre deux parties latérales ascendantes, telles que la partie 15, munies de deux pattes 16 et 17 destinées à recevoir une boucle de fermeture et de serrage 18. Le collier 3 est également muni d'une paire de pattes destinées à recevoir une boucle 19 et, à sa partie supérieure, il présente deux passants, tels que le passant 20, pour le passage d'une courroie 21 servant, de manière connue, d'appui tibial.

La chaussure est en outre munie, de manière connue, d'une plaquette de talon 22 et d'une plaquette avant 23 toutes deux en caoutchouc dur.

La tige pourrait être amovible, c'est-à-dire séparable d'une armature. Dans ce cas, cette armature se présente comme une coque plus ou moins découpée et ajourée.

L'une des parties de la tige assurant la fermeture peut être une languette. Les figures 4 et 5 illustrent deux exemples de fermeture par une languette. Les articles chaussants représentés peuvent être aussi bien un chausson intérieur de confort qu'une partie de chaussure dont le bas et la semelle seraient réalisés de la même manière que dans le premier mode d'exécution décrit.

La tige 24 du chausson représenté à la figure 4 présente une échancrure frontale 25 fermée par une languette extérieure 26 venant recouvrir les bords de l'échancrure 25. Les surfaces extérieures des zones marginales de l'échancrure 25 présentent un bourrelet 27. En position de fermeture, la languette 26 vient s'appliquer sur ce bourrelet 27.

La tige 28 du chausson représenté à la figure 5 présente également une échancrure frontale, mais celle-ci est fermée par une languette intérieure 29. La surface intérieure des zones marginales de l'échancrure présente un bourrelet 30 s'étendant, comme le bourrelet 27, tout le long de la ligne de fermeture . En position fermée, les bords de l'échancrure viennent s'appliquer à la manière de rabats sur la languette 29.

L'invention concerne aussi bien un chausson de confort qu'une tige de chaussure munie d'un chausson intérieur.

## Revendications

1. Article chaussant comprenant une tige souple (1 ; 24 ; 28) étanche à l'eau présentant une ouverture se fermant par la superposition au moins partielle d'au moins deux parties de la tige, **caractérisé en ce que** l'une au moins des surfaces venant en contact mutuel lors de la superposition des parties de la tige présente au moins un bourrelet (7)venu d'une pièce avec ladite surface, souple et déformable par compression et s'étendant de manière continue le long d'une ligne de fermeture.

2. Article chaussant selon la revendication 1, **caractérisé en ce que** la tige présente au moins un second bourrelet (8) s'étendant sur une partie au moins de la longueur de la ligne de fermeture, à distance du premier bourrelet.

3. Article chaussant selon la revendication 1 ou 2, **caractérisée en ce que** les parties venant se superposer sont des rabats (5, 6)

4. Article chaussant selon la revendication 1 ou 2, **caractérisé en ce que** les parties venant se superposer sont, d'une part, les côtés d'une échancrure (25) frontale de la tige et, d'autre part, une languette (26; 29).

5. Article chaussant selon l'une des revendications 1 à 4, **caractérisé en ce que** la tige est fixée à une semelle de manière à constituer une chaussure.

6. Article chaussant selon la revendication 5, **caractérisé en ce que** la tige est entourée d'une armature (2) solidaire de la semelle.

7. Article chaussant selon l'une des revendications 1 à 4, **caractérisé en ce que** la tige est un chausson.

8. Article chaussant selon l'une des revendications 1 à 7, **caractérisé en ce que** la tige souple est munie d'une doublure intérieure en matériau hydrophobe.

## Patentansprüche

1. Schuhwerk mit einem nachgiebigem, wasserdichtem Schaft (1; 24; 28), der eine Öffnung hat, die sich durch die wenigstens teilweise Überlagerung wenigstens zweier Schaftteile schliesst, **dadurch gekennzeichnet, dass** wenigstens eine der Oberflächen, die bei der Überlagerung der Schaftteile miteinander in Kontakt kommen, wenigstens einen mit der erwähnten Oberfläche einteilig ausgebildeten Wulst (7) aufweist, das nachgiebig und durch Kompression verformbar ist und sich kontinuierlich längs einer Linie des Verschlusses erstreckt.

2. Schuhwerk nach Anspruch 1, **dadurch gekennzeichnet, dass** der Schaft wenigstens einen zweiten Wulst (8) aufweist, der sich über wenigstens einen Teil der Länge der Linie des Verschlusses im Abstand vom ersten Wulst erstreckt.

3. Schuhwerk nach Anspruch 1 oder 2, **dadurch gekennzeichnet, dass** die sich überlagernden Teile Klappen sind.

4. Schuhwerk nach Anspruch 1 oder 2, **dadurch gekennzeichnet, dass** die sich überlagernden Teile einerseits die Seiten eines stirnseitigen, bogenförmigen Ausschnitts (25) des Schafts und andererseits eine Zunge (26, 29) sind.

5. Schuhwerk nach einem der Ansprüche 1 bis 4, **dadurch gekennzeichnet, dass** der Schaft an einer Sohle befestigt ist, um einen Schuh zu bilden.

6. Schuhwerk nach Anspruch 5, **dadurch gekennzeichnet, dass** der Schaft von einer an der Sohle angebrachten Armierung (2)umgeben ist.

7. Schuhwerk nach einem der Ansprüche 1 bis 4, **dadurch gekennzeichnet, dass** der Schaft ein Innenschuh ist.

8. Schuhwerk nach einem der Ansprüche 1 bis 7, **dadurch gekennzeichnet, dass** der nachgiebige Schaft mit einem Innenfutter aus hydrophobem Material versehen ist.

## Claims

1. Footwear comprising a soft and watertight upper (1 ; 24 ; 28) having an opening being closed by the superposition at least partial of at least two parts of the upper, **characterized in that** one at least one of the surfaces coming in mutual contact at the time of the superposition of the parts of the upper presents at least a fold (7) came from a piece with said surface, soft and deformable by compression and extending in a continuous way along a closing line.

2. Footwear according to claim 1, **characterized in that** the upper presents at least a second fold (8) extending on a part at least the length of the closing line, remotely of the first fold.

3. Footwear according to the claim 1 or 2, **characterized in that** the parts coming to superpose are strips (5, 6).

4. Footwear according to the claim 1 or 2, **characterized in that** the parts coming to superpose are, on the one hand, sides of a frontal notch (25) of the upper and, on the other hand, a tongue (26; 29).

5. Footwear according to one of claims 1 to 4, **characterized in that** the upper is fixed at a sole so as to constitute a shoe.

6. Footwear according to claim 5, **characterized in that** the upper is surrounded with a reinforcement (2) interdependent of the sole.

7. Footwear according to one of claims 1 to 4, **characterized in that** the upper is an inner shoe.

8. Footwear according to one of claims 1 to 7, **characterized in that** the soft upper is provided with an interior hydrophobic material lining.
